# EUROPÄISCHE PATENTSCHRIFT

(11) **EP 0 285 775 B1**
(45) Veröffentlichungstag und Bekanntmachung des Hinweises auf die Patenterteilung: **15.05.1991**
(21) Anmeldenummer: 88102261.0
(22) Anmeldetag: 17.02.1988
(51) Int. Cl.: E05F 3/22

(54) **Türschliesser**
Door-closer
Ferme-porte

(30) Priorität: 27.03.1987 DE 8704569 U
(43) Veröffentlichungstag der Anmeldung: 12.10.1988
(73) Patentinhaber: Gretsch-Unitas GmbH Baubeschläge, D-71254 Ditzingen (DE)
(72) Erfinder: Schröder, Gerhard, D-7533 Tiefenbronn (DE); Kubelka, Peter, D-7257 Ditzingen (DE)
(74) Vertreter: Schmid, Berthold, Dipl.-Ing.

(56) Entgegenhaltungen:
- EP-A- 0 215 264
- DE-A- 2 052 325
- DE-A- 2 545 616
- DE-B- 1 301 960
- DE-C- 259 612
- DE-U- 8 526 660
- FR-A- 2 457 401
- US-A- 3 951 042

## Beschreibung

Die Erfindung bezieht sich auf einen Türschließer nach dem Oberbegriff des Anspruchs 1. Es handelt sich dabei um einen hydraulischen Türschließer, der vielfach als Boden-Türschließer Verwendung findet. Solche Türschließer können mit einer hydraulischen Feststellvorrichtung ausgestattet sein, die ein selbsttätiges Schließen der Tür ab einem gewissen Öffnungswinkel verhindert. Dieser Winkel ist durch die Lage eines Querkanals im hydraulischen Zylinder bestimmt. Solange der in diesem Zylinder verschiebbare Kolben die zylinderseitige Mündung dieses Kanals nicht überdeckt oder sie beim Öffnen der Tür nicht überfährt, ist eine gedrosselte Rückströmung des Mediums beim Schließen der Tür vom hinteren Zylinderraum in den vorderen Zylinderraum und damit ein automatisches Schließen der Tür möglich. Die hydraulische Feststellvorrichtung setzt aber das Vorhandensein eines absperrbaren Drosselventils, und zwar gemäß dem Gattungsbegriff dieses Türschließers des zweiten Drosselventils, voraus.

Selbstverständlich kann die auf diese Weise hydraulisch festgestellte Tür trotzdem geschlossen werden, indem man sie von Hand in Schließrichtung dreht. Dies führt zu einem Druckanstieg im hinteren Zylinderraum und als Folge davon zum Öffnen eines Überdruckventils in einer Richtung, welche das Überströmen des vom Kolben beim Schließen der Tür aus dem hinteren Zylinderraum über das weitere Drosselventil in den vorderen Zylinderraum gestattet. Dieses weitere Drosselventil muß so angebracht sein, daß es vom Kolben bzw. dessen Kolbenring in keiner möglichen Öffnungsstellung der Tür blockiert werden kann, d.h. der Querkanal dieses Drosselventils in den vorderen Zylinderraum ist grundsätzlich offen.

Wenn hier von einem Türschließer gemäß dem Oberbegriff des Anspruchs 1 gesprochen wird, der ein erstes Drosselventil, ein zweites absperrbares Drosselventil und wenigstens ein weiteres Drosselventil aufweist, so ist mit dieser Numerierung der Drosselventile keinerlei Bewertung verbunden und sie schließt selbstverständlich das Vorhandensein zusätzlicher Drosselventile nicht aus. Im Gegenteil zeigt das Ausführungsbeispiel, daß durchaus mehr als drei Drosselventile vorhanden sein können. Drei Drosselventile sind jedoch die "Mindestausstattung" dieses Türschließers und die gewählte Benennung erfolgte lediglich aus Zweckmäßigkeitsgründen der Darstellung der Erfindung.

Des weiteren wird ausdrücklich darauf hingewiesen, daß dieser Türschließer zwar gemäß dem Oberbegriff des Anspruchs 1 mit einem zum hinteren Zylinderraum hin durchgängigen Überdruckventil, insbesondere Rückschlagventil, sowie mit wenigstens einem zum vorderen Zylinderraum hin durchströmbaren Überdruckventil ausgestattet ist. Auch diese Formulierung schließt das Vorhandensein weiterer Ventile dieser Art nicht aus. Gemäß dem Ausführungsbeispiel sind auch noch weitere derartige Ventile vorhanden.

Bei einem bekannten hydraulischen Türschließer mit Feststellvorrichtung der gattungsgemäßen Art, beispielsweise gemäß DE-GM 85 26 660, ist der Öffnungswinkel, bis zu dem die Tür noch automatisch schließt, fest vorgegeben, beispielsweise liegt er in der Größenordnung von 80 bis 90°.

Es gibt aber durchaus Kundenwünsche nach einem größeren Öffnungswinkel, aus dem die Tür noch automatisch schließt.

Demnach besteht die Aufgabe der Erfindung darin, einen Türschließer gemäß dem Oberbegriff des Anspruchs 1 so weiterzubilden, daß eine Festlegung des maximalen Öffnungswinkels, aus welchem die Tür noch automatisch schließt, vermieden wird.

Zur Lösung dieser Aufgabe wird erfindungsgemäß vorgeschlagen, daß der Türschließer nach dem Oberbegriff des Anspruchs 1 entsprechend dem kennzeichnenden Teil dieses Anspruchs ausgebildet ist.

Wie bereits erläutert, bestimmt die innere Mündung eines Querkanals in den Zylinder im Verhältnis zum maximal möglichen Kolbenweg beim Öffnen der Tür den maximalen Öffnungsweg, bis zu dem der Türschließer die Tür noch automatisch schließen kann. Wenn man nunmehr mehrere solche Kanäle vorsieht, deren innere Mündungen in Verschieberichtung des Kolbens versetzt sind, so eröffnet dies in vorteilhafter Weise die Möglichkeit, durch Absperren und Freigeben der einzelnen Kanäle den maximalen Öffnungswinkel der Tür, aus welchem noch automatisch geschlossen wird, in Stufen zu verändern bzw. innerhalb dieser Stufen auszuwählen. Der jeweils relevante Querkanal in den vorderen Zylinderraum ist aber im Gegensatz zum vorbekannten Stand der Technik, beispielsweise nach dem erwähnten DE-GM, nicht mehr dem ersten Drosselventil zugeordnet, sondern einem zusätzlichen, gewissermaßen zwischen dem ersten und zweiten Drosselventil gelegenen Steuerventil. Es gibt verschiedene Möglichkeiten, mittels dieses Steuerventils jeweils nur einen der Abströmkanäle oder aber zunächst nur einen, beginnend mit dem dem Zylinderboden am nächsten gelegenen, freizugeben. Das Freigeben erfolgte in der Regel nicht durch den Kolbenmantel, sondern durch einen in letzteren eingesetzten, insbesondere zweiteiligen, Kolbenring. Wenn gemäß der zweiten Alternative durch die Vorrichtung beispielsweise drei Kanäle freigegeben sind, so läuft der rückkehrende Kolben nacheinander an den drei Mündungen dieser Kanäle vorbei. Infolgedessen gibt er zunächst auch nur eine einzige Mündung frei, nämlich die "dritte", d.h. diejenige, welche vom Zylinderboden am weitesten entfernt bzw. der Drehachse der Tür am nächsten ist. Mit zunehmendem Zurückdrücken des Kolbens gegen den Zylinderboden hin wird dann auch die "zweite" und schließlich auch noch die "erste" Mündung dieses Ausführungsbeispiels freigegeben. Entscheidend für das Schließen und die Schließgeschwindigkeit der Tür ist aber die Einstellung des ersten und zweiten Drosselventils.

Der Deutlichkeit wegen wird noch ausdrücklich darauf hingewiesen, daß durch das zweite Drosselventil der weiterführende Gehäuselängskanal gegen den vorderen Zylinderraum hin abgesperrt wird. Das vom hinteren in den vorderen Zylinderraum rückströmende Medium kann aber am ersten Drosselventil vorbei in den weiterführenden Gehäuse-Längskanal einströmen und somit unabhängig vom Öffnen oder Schließen des zweiten Drosselventils immer bis zum Steuerventil gelangen. Wenn hier von Zuström- und Abstömseite des ersten und zweiten Drosselventils bzw. Steuerventils gesprochen wird, so gilt das für die Strömungsrichtung des Mediums beim Schließen der Tür, also beim Überströmen vom hinteren Zylinder raum in den vorderen. Selbstverständlich kann durch ein Drosselventil das Medium auch in umgekehrter Richtung strömen _ wenn die Tür geöffnet wird _ so daß sich dann die Zuström- und die Abströmseite des Drosselventils umkehren würde, jedoch findet eine derartige Strömung vom vordern in den hinteren Zylinderraum über die Drosselventile und das Steuerventil wegen der Drosselwirkung nicht oder zumindest nicht nennenswert statt, weil hier das Überströmen über ein zum hinteren Zylinderraum hin öffnendes Überdruckventil mit großem Öffnungsquerschnitt erfolgt.

Eine besonders bevorzugte Ausführungsform der Erfindung sieht vor, daß das Verschlußorgan des Steuerventils als in einer Bohrung des Zylinders, in welcher sich der mit dem Drehglied gekuppelte Kolben befindet, verschiebbares und/oder drehbares Steuerorgan ausgebildet ist und die inneren Mündungen der Abströmkanäle durch das Steuerorgan einzeln oder nacheinander freigebbar sind. Weil die inneren Mündungen der Abströmkanäle, also gewissermaßen des einen Endstücks des ersten Strömungskanals, zumindest in Längsrichtung des Zylinders versetzt angeordnet sind, kann man durch wahlweises Freigeben jeder einzelnen Mündung die Verschiebestrecke des Kolbens bestimmen, bis zu der er, angetrieben durch die Rückstellfeder, automatisch wieder in die Schließstellung zurückkehrt. Selbstverständlich liegen alle diese Mündungen in einem Bereich, über den sich der Kolben bzw. sein Kolbenring zumindest bis zur maximalen Offenstellung der Tür bewegt. Vorzugsweise ist es so, daß sich der Kolben bzw. sein Kolbenring in der maximalen Offenstellung der Tür über die "letzte" Mündung noch hinausbewegt. In diesem Falle ist dann die maximale Offenstellung der Tür immer größer als die maximale Drehstellung, bis zu der die Tür noch automatisch schließen kann.

Wenn die inneren Mündungen durch das Steuerorgan nacheinander freigegeben werden, so erfolgt die Freigabe derart, daß der Abströmkanal zu der vom Drehglied am weitesten entfernten bzw. der dem Zylinderboden am nächsten liegenden äußeren Mündung als erster und der Abströmkanal zu der dem Drehglied am nächsten liegenden äußeren Mündung als letzter freigegeben wird.

In Weiterbildung der Erfindung wird vorgeschlagen, daß das Steuerorgan in axialer Richtung seiner Bohrung verschiebbar und/oder darin drehbar sowie mit einer Steuerkante, Steuernut od. dgl. versehen ist. Das Steuerorgan ist demnach mit einem Steuerschieber vergleichbar, der sowohl als Drehschieber als auch als Längsschieber ausgebildet sein kann. Je nach Ausbildung des Steuerorgans und Anordnung der dem Verschlußorgan zugeordneten inneren Enden der Abströmkanäle richtet sich die Ausbildung des Verschlußorgans bzw. dessen Ausstattung entweder mit einer entsprechend geformten Steuerkante oder einer durchströmbaren Steuernut od. dgl. Es ist auch ohne weiteres denkbar, mehr als eine, insbesondere wahlweise benutzbare Steuernut am Steuerorgan anzubringen.

Die Steuernut schafft jedenfalls die hydraulische Verbindung vom weiterführenden Gehäuse-Längskanal zur steuerorganseitigen Mündung des ausgewählten Abströmkanals.

Eine weitere Ausgestaltung der Erfindung besteht darin, daß die inneren oder steuerorganseitigen Mündungen der Abströmkanäle in axialer Richtung der Bohrung des Steuerorgans versetzt und letzteres wenigstens verschiebbar ist. Somit kann man durch Verschieben dieses Steuerorgans eine innere Mündung nach der anderen freigeben. Jede freigegebene innere Mündung steht damit in unmittelbarer hydraulischer Verbindung mit dem weiterführenden Gehäuse-Längskanal zwischen dem ersten und dem zweiten Drosselventil.

Gemäß einer weiteren Variante der Erfindung ist das Steuerorgan mit einer in Umfangsrichtung verlaufenden, insbesondere kreisförmigen, Steuerkante versehen und die Bohrung für das Steuerorgan mit dem weiterführenden Gehäuse-Längskanal vorzugsweise unmittelbar strömungsverbunden. Zweckmäßigerweise kreuzen sich die Bohrung für das Steuerorgan und der Gehäuse-Längskanal, insbesondere unter einem Winkel von 90°. Die Steuerkante ist so angebracht, daß man in der einen Endstellung des Steuerorgans, in welcher es dem Gehäuse-Längskanal am nächsten ist, alle oder zumindest mit Ausnahme der innersten Mündung alle anderen Mündungen überdeckt. Je weiter man das Steuerorgan vom weiterführenden Gehäuse-Längskanal entfernt, umso mehr Mündungen werden freigegeben.

Um ein feinfühliges und insbesondere gleichmäßiges Verstellen des Steuerorgans zu ermöglichen, sieht eine andere Ausbildung der Erfindung vor, daß das Steuerorgan in einem Gewinde der Bohrung verschraubbar ist. Infolgedessen ist es natürlich selbst auch mit einem Gewinde versehen, jedoch nur über einen Teilbereich seiner Länge, insbesondere an seinem vom weiterführenden Gehäuse-Längskanal entfernten Ende.

Eine weitere bevorzugte Ausführungsform der Erfindung ist dadurch gekennzeichnet, daß das Steuerorgan verschiebbar, aber undrehbar in seiner Bohrung gelagert und über eine Gewindeverbindung mit einem Betätigungsorgan gekuppelt ist, welches in der Bohrung drehbar, aber unverschiebbar gelagert ist. Zur Steuerung des Betätigungsorgans schraubt man die Gewindeverbindung entweder auseinander oder zusammen, so daß sich das Steuerorgan je nach Drehrichtung gegen den weiterführenden Gehäuse-Längskanal oder von diesem wegbewegt. Auf jeden Fall nimmt das Betätigungsorgan, in Längsrichtung der Bohrung gesehen, immer den gleichen Platz ein, was im Hinblick auf die Betätigung, insbesondere mit Hilfe eines Werkzeugs od. dgl., beispielsweise eines Schraubendrehers od. dgl., sehr angenehm ist.

Eine andere bevorzugte Variante der Erfindung geht aus Anspruch 8 hervor. Auch hierbei ergibt sich der angenehme Vorteil, daß beispielsweise ein Betätigungsschlitz am äußeren Ende des Steuerorgans zum Ansetzen eines Schraubendrehers in Längsrichtung der Bohrung nicht verstellt wird, so daß man die Bohrung beispielsweise außen etwa bündig mit dem Steuerorgan abschließen kann. Letzteres gilt im übrigen auch für die Ausführungsform mit dem zusätzlichen Betätigungsorgan.

Nachdem bei dieser Variante die inneren Mündungen der Abströmkanäle, zumindest in Umfangsrichtung der Bohrung für das Steuerorgan, versetzt angebracht sind und das Steuerorgan selbst nur gedreht werden kann, ist zu deren hydraulischer Verbindung mit dem weiterführenden Gehäuse-Längskanal ein "Verbindungskanal" in Form einer Steuernut, einem Steuerkanal od. dgl. notwendig. Die Form und Größe dieses Kanals richtet sich nach der Anordnung der inneren Mündungen und auch dem Querschnitt der Abströmkanäle. Die Steuernut soll im Normalfalle jedenfalls keine Drosselung bewirken.

Aus Platzgründen und oder auch aus Fertigungsgründen ist es besonders vorteilhaft, daß die inneren Mündungen sowohl in axialer als auch in Umfangsrichtung der Bohrung für das Steuerorgan versetzt, insbesondere entlang einer schraubenförmigen Mantellinie dieser Bohrung angeordnet sind. Die Verhältnisse sind insbesondere so gewählt, daß nach jeweils etwa 40°-Drehwinkel des Steuerorgans die nächstfolgende Mündung über die Steuernut mit dem weiterführenden Gehäuse-Längskanal hydraulisch verbunden ist. Insbesondere in diesem Falle ist dann auch die Steuernut schraubenlinienförmig, d.h. eine Wendel.

Bei der Ausführungsform mit einem mit einer Steuerkante versehenen Steuerorgan ist eine weitere Ausgestaltung der Erfindung durch einen die Steuerkante gegen den weiterführenden Gehäuse-Längskanal hin überragenden Anschlagzapfen mit reduziertem Querschnitt gekennzeichnet. Dieser ist besonders beim Einstellen des maximalen Öffnungswinkels, bis zu dem die Tür automatisch schließen soll, hilfreich. Man schraubt das Steuerorgan zunächst so weit in seine Bohrung hinein, bis der Anschlagzapfen an einer Gegenanschlagfläche, insbesondere dem inneren Ende der als Sackbohrung ausgebildeten Bohrung für das Steuerorgan, anschlägt. Damit sind zunächst alle inneren Mündungen abgesperrt. Man öffnet nun die Tür um den vorgesehenen maximalen Öffnungswinkel und schraubt dann das Steuerorgan in Gegenrichtung so weit aus der Sackbohrung heraus, bis die Tür zu schließen beginnt. Der Querschnitt ist so weit reduziert, daß der Spaltraum zwischen dem Anschlagzapfen und der Bohrungswandung keine Drosselwirkung erzeugt.

Eine andere bevorzugte Ausführungsform ist durch Markierungen am Zylinder im Bereich der äußeren Mündung der Bohrung für das Steuerorgan sowie eine Ablesemarke an letzterem oder am Betätigungsorgan gekennzeichnet. Mit Hilfe dieser Markierungen läßt sich von außen die Einstellung bequem und sicher durchführen. Die Markierungen sind selbstverständlich in Umfangsrichtung an der Bohrungsmündung vorgesehen. Als Ablesemarke kann man beispielsweise auch einen Betätigungsschlitz für einen Schraubendreher heranziehen. Denkbar ist aber auch die kinematische Umkehrung, gemäß der die Markierungen am freien Ende des Steuerorgans oder, falls dieses mit einem Betätigungsorgan gekuppelt ist, an letzterem angebracht sind, wobei sich dann die Ablesemarke am Mündungsrand der Bohrung für das Steuerorgan befindet.

Die Erfindung wird nachstehend anhand der Zeichnung näher erläutert. Die Zeichnung zeigt zwei Ausführungsbeispiele der Erfindung. Hierbei stellen dar:
Fig. 1 einen abgebrochen horizontalen Schnitt durch den Türschließer im Bereich der geometrischen Achse der Kolbenstange, wobei das drehgliedferne Ende des Türschließers zu sehen ist,
Fig. 2 einen Schnitt gemäß der Linie II-II der Fig. 1 eines ersten Ausführungsbeispiels,
Fign. 3 u. 4 entsprechende Darstellungen mit dem zweiten Ausführungsbeispiel.

Beim Öffnen der nicht dargestellten Tür, die in bekannter Weise mit dem Drehglied des Türschließers drehfest verbunden ist, wird der Kolben 1 im Zylinder 2 in Pfeilrichtung 3 verschoben. Der Zylinder 2 befindet sich im Gehäuse der Türschließers oder bildet einen Teil desselben. Die Drehbewegung des Drehglieds wird in ebenfalls bekannter Art, vorzugsweise über einen Exentermechanismus auf die Kolbenstange 4 und damit auch den fest mit ihr verbundenen Kolben 1 übertragen. Das Drehglied ist dem kolbenfernen Ende der Kolbenstange zugeordnet. Letztere ist konzentrisch von einer kräftigen Rückstellfeder 5 umgeben, deren in der Zeichnung rechtes Ende sich am Kolben 1 und deren linkes, nicht dargestelltes Ende sich an einer Gehäusewandung abstützen. Beim Verschieben des Kolbens in Pfeilrichtung 3, also beim Öffnen der Tür, wird die Rückstellfeder gespannt. Der die Kolbenstange und die Feder aufnehmende vordere Zylinderraum 6 ist ebenso wie der hintere Zylinderraum 7 mit einer geeigneten Hydraulikflüssigkeit gefüllt.

Beim Verschieben des Kolbens in Pfeilrichtung 3 verdrängt letzterer Hydraulikflüssigkeit aus dem vorderen Zylinderraum 6. Sie fließt in nachstehend noch näher erläuterter Weise in den sich bei der Kolbenbewegung vergrößernden hinteren Zylinderraum 7. Der hierfür vorgesehene Strömungsweg, insbesondere ein T-förmiger Kanal 8 im Innern des Kolbenschafts 9 bietet Gewähr für ein rasches Überströmen des Mediums ohne großen Strömungswiderstand. Der Kolben nimmt in Fig. 1 seine eine Endstellung ein, die der geschlossenen Tür entspricht. Nach dem Verschieben des Kolbens und anschließendem Freigeben der Tür drückt die Rückstellfeder 5 den Kolben entgegen dem Pfeil 3 in diese Ausgangslage zurück. Dabei wird dann das eingeströmte Medium aus dem hinteren Zylinderraum 7 wieder in den vorderen Zylinderraum 6 gepreßt. Es nimmt dabei allerdings einen anderen Weg als beim Einströmen in den hinteren Zylinderraum. Es tritt über eine Zylinder-Querbohrung 10 in einen Längskanal 11 ein und gelangt von dort zu einem ersten einstellbaren Drosselventil 12. Die Bohrung 10 und der Kanal 11 bilden zusammen einen Teil eines ersten Kanals 14 des Türschließers.

In die Bohrung 15 des ersten Drosselventils 12 mündet ein weiterführender Gehäuse-Längskanal 16. Er besteht aus dem kurzen Verbindungsstück 17 zwischen dem ersten Drosselventil 12 und einem zweiten Drosselventil 18 sowie einer Querbohrung 19, die in den vorderen Zylinderraum 6 mündet. Die beiden Drosselventile 12 und 18 befinden sich an einer Gehäuse-oder Zylinderwand 20. An einer gegenüberliegenden Wand 21 des Gehäuses bzw. des Zylinders befinden sich ebenfalls in Längsrichtung versetzt ein drittes Drosselventil 22 und ein viertes Drosselventil 23. Zum dritten Drosselventil 22 gehört ein nicht gezeigter dritter Kanal. Er weist den Querkanal 25, der etwa gegenüberliegend vom Querkanal 10 in den hinteren Zylinderraum 7 mündet sowie einen Längskanal und einen weiteren, in den vorderen Zylinderraum 6 mündenden Querkanal 27 auf. Der Kolben 1 besitzt einen zweiteiligen Kolbenring 28. Der Querkanal 27 ist so angeordnet, daß er in der Ausgangslage des Kolbens (Fig. 1) vom Kolbenring 28 freigegeben ist. Das Spiel zwischen Kolben und Zylinderwandung 29 ist groß genug, um das Medium aus der Querbohrung 27 in den Zylinderraum 6 eintreten zu lassen, sobald deren Mündung im Zylinderinnern durch den Kolbenring wenigstens teilweise freigegeben ist. Ein vierter Kanal 37 besteht aus der in den vorderen Zylinderraum mündenden Querbohrung 30, einer sich daran anschließenden Längsbohrung sowie einer weiteren Querbohrung 32, 33, die zu einem ersten Überdruckventil 34 führt und zwischen deren Teile eine Ringnut 35 geschaltet ist. Die Querbohrung 33 bildet zugleich die Auslaßbohrung des ersten Überdruckventils 34. Dessen Einlaßbohrung ist mit 36 bezeichnet und sie mündet in den hinteren Zylinderraum 7. Sie ist allerdings in der Ausgangsstellung des Kolbens 1 nicht freigegeben, wie nachstehend noch erläutert wird.

Der Einlaß 36 des ersten Überdruckventils 34 ist durch ein federbelastetes (38) Verschlußorgan 39 eines am Kolben 1 angebrachten Hilfsventils 40 geschlossen (Fig. 1).

Sowohl das Verschlußorgan 39 als auch das Gehäuse 41 des Hilfsventils 40 haben eine topfförmige Gestalt. Dabei umgreift der Topfmantel des Gehäuses denjenigen des Verschlußorgans und die Topfböden sind voneinander entfernt. Im Innern dieser topfförmigen Teile befindet sich die Belastungsfeder 38 für das Verschlußorgan 39. Sie stützt sich an den beiden Topfböden ab. Der Topfboden des Gehäuses 41 besitzt ein zentrisches Loch 42. Außen am Topfboden des Verschlußorgans 39 befindet sich ein Dichtring 43, insbesondere O-Ring, der gemäß Fig. 1 in der Ausgangsstellung und, wie später noch erläutert wird, auch über einen Teil der Türöffnungsbewegung die Einlaßbohrung 36 des ersten Überdrukventils 34 verschlossen hält. Das Verschlußorgan 39 ist im Gehäuse 41 in Längsrichtung der Kolbenachse verschiebbar gelagert. Weil jedoch der Dichtring 43 und damit das Verschlußorgan 39 in der Ausgangsstellung des Kolbens 1 am Zylinderboden 44 anliegt, kommt eine Relativbewegung nur dann zustande, wenn sich das Gehäuse 41 zusammen mit dem Kolben 1, an welchem es über einen Rastverbindung 45 abnehmbar gehalten ist, nach links, also in Pfeilrichtung 3, bewegt. Dies ist beim Öffnen der Tür der Fall. Während der ersten Öffnungsphase, also beispielsweise etwa bis zu einem Öffnungswinkel von 80° bis 90°, verschiebt sich das Gehäuse 41 relativ zum Verschlußorgan 39. Dann kommt der Außenbund des Verschlußorgans 39 am Innenbund 46 des Gehäuses 41 zur Anlage. Bei größerer Öffnungsweite der Tür hebt der Dichtring 43 ab und gibt dadurch die Einlaßbohrung 36 des ersten Überdruckventils 34 frei.

In den Kolben 1 ist ein zweites Überdruckventil 47 eingebaut, welches bei geschlossener Tür geschlossen ist. Sein Verschlußorgan 48 hat die Gestalt eines Bolzens mit einem Außenbund 49 an seinem dem hinteren Zylinderraum 7 zugeordneten Ende. Dabei sind sowohl der Bolzen als auch der Bund 49 am Außenumfang sternförmig gestaltet, um einerseits eine gute Führung im Kolben 1 und andererseits ein Durchströmen des Mediums zu erreichen. Das Gehäuse dieses zweiten Überdruckventils wird durch den Kolben 1 gebildet. Dort befindet sich demnach auch die ringförmige Ventilsitzfläche 50. Die das Verschlußorgan in Schließlage haltende Belastungsfeder 51 ist durch einen rohrförmigen Ansatz zentriert, und sie stützt sich mit ihrem einen Ende außen am Verschlußorgan und mit ihrem anderen Ende am Boden des Gehäuses 41 des Hilfsventils 40 ab. Bei Überdruck im vorderen Zylinderraum 6 bzw. im T-förmigen Kanal 8 hebt das Verschlußorgan 48 vom Sitz 50 ab, so daß das Medium außen am Verschlußorgan 48 vorbei _ ein entsprechender Zwischenraum ist durch eine beispielweise sternförmige Ausbildung vorhanden _ in den hinteren Zylinderraum 7 strömen kann. In diesem Strömungsweg liegen noch durch Radialschlitze 52 des Gehäuses 41 gebildete Strömungskanäle.

Das Gehäuse 48 des zweiten Überdruckventils 47 bildet zugleich ein Gehäuse eines dritten, gegenläufig öffnenden, bei geschlossener Tür geschlossenen Überdruckventils 53. Sein Verschlußorgan 54 besteht vorzugsweise aus einer Kugel, und seine Belastungsfeder 55 ist, wie auch die übrigen Ventilfedern, eine Schraubendruckfeder.

Das Verschlußorgan 56 des ersten Überdruckventils 34 ist vorzugsweise eine Kugel und seine Belastungsfeder ist mit 57 bezeichnet. Sie hält des Ventil normalerweise geschlossen. Das federabgewandte Ende des Verschlußorgans 56 wirkt mit dem Gehäuse-Ventilsitz am in Fig. 1 rechten Ende des Einlaßkanals 36 zusammen. Die Verschlußorgane 56, 48, 54, 39 des ersten, zweiten und dritten Überdruckventils 34, 47, 53 sowie des Hilfsventils 40 und damit auch diese Ventile selbst sind konzentrisch zur geometrischen Achse des Zylinders bzw. des Kolbens 1 angeordnet. Das erleichtert in besonderem Maße die Fertigung.

An dem vom Drehglied abgewandten Ende des Zylinders befindet sich der separat gefertigte Boden 44. Er nimmt das erste Überdruckventil 34 und dessen Querbohrung 33 auf. Außerdem bildet eine Außennut die erwähnte Ringnut 35. Beidseits der letzteren befindet sich je ein O-Ring 58 bzw. 59. Außen wird er durch einen Sprengring 60 od. dgl. gehalten.

Wie bereits dargelegt, befinden sich mit Ausnahme des ersten Überdruckventils und der Drosselventile alle übrigen Ventile am Kolben, und zwar zentrisch zu dessen Achse angeordnet, wobei die Verschlußorgane 39 bzw. 54 des Hilfsventils 40 und des dritten Überdruckventils 53 gegen das Drehglied und diejenigen 56 bzw. 48 des ersten und zweiten Überdruckventils 34 und 47 in entgegengesetztem Sinne sich öffnen. Die Achsen der Ventilkörper der Drosselventile 12, 18, 22 und 23 verlaufen bei einer Ausbildung des Türschließers als Bodentürschließer in Gebrauchslage des Türschließers senkrecht zum Boden, und ihre Betätigungsenden (z.B. 61) sind somit von oben her gut zugänglich. Bei einer anderen Türschließerart muß eine entsprechende Anpassung erfolgen. Das Gehäuse bzw. der Zylinder für den Kolben 1 befindet sich in einem Außengehäuse 62, das mittels eines nicht gezeigten Deckels verschlossen werden kann, so daß insbesondere die Drosselventile für Unbefugte nicht zugänglich sind. Es bleibt noch nachzutragen, daß das zweite Überdruckventil 53 bei einem höheren Druck öffnet als das erste Überdruckventil 34.

In den weiterführenden Gehäuse-Längskanal 16, genauer gesagt in das kurze Verbindungsstück 17, welches unmittelbar zwischen das erste Drosselventil 12 und das zweite Drosselventil 18 geschaltet ist, ist ein einstellbares Steuerventil 65 eingesetzt. Dessen beim Schließen der Tür die Abströmseite bildender Strömungsraum ist mit mehreren Abströmkanälen 66 bis 70 hydraulisch verbunden bzw. durch diese gebildet. Im übrigen beziehen sich die nachstehenden Erläuterungen im Zusammenhang mit diesem Steuerventil 65, was die Strömungsrichtung des Mediums angeht, auf die hydraulischen Vorgänge beim Schließen der geöffneten bzw. teilgeöffenten Tür.

Die dem vorderen Zylinderraum 6 zugeordneten äußeren Mündungen 71, Von denen in Fig. 1 der Übersichtlichkeit wegen lediglich eine zu sehen ist, sind zumindest in Längsrichtung des Zylinders 2 versetzt angebracht. Die inneren, dem Verschlußorgan 77 des Steuerventils zugeordneten Mündungen der Abströmkanäle 66 bis 70 sind mit 72 bis 76 bezeichnet. Sie können durch das Verschlußorgan verschlossen und in nachstehend noch zu erläuternder Weise einzeln oder nacheinander freigegeben werden.

Das Verschlußorgan des Steuerventils 65 ist als ein in einer Bohrung 78 des Zylinders 2 verschiebbares und/oder drehbares Steuerorgan 77 ausgebildet. Das Steuerorgan 77 beider Ausführungsbeispiele ist in seiner Bohrung 78 drehbar. Während beim Ausführungsbeispiel nach Fig. 2 das Steuerorgan 77 lediglich drehbar ist, wird das Steuerorgan des Ausführungsbeispiels der Fign. 3 und 4 zusätzlich auch noch in Längsrichtung der Bohrung 78 verschoben. Man erreicht das über eine Gewindeverbindung. Zu diesem Zwecke ist dort das Steuerorgan 77 an seinem äußeren Ende mit einem Gewindeansatz 79 ausgestattet, der in einem Gewinde 80 am äußeren Ende der Bohrung 78 verschraubbar ist.

Das Steuerorgan 77 ist an seinem inneren Endbereich mit einer Steuerkante versehen, die eine kreisförmige Gestalt aufweist. Es kann sich beispielsweise um die Kante 81 in Fig. 4 handeln. Daran schließt sich bei diesem Ausführungsbeispiel noch ein Anschlagzapfen 82 geringeren Durchmessers an. Die inneren Mündungen 72 bis 77 der Abströmkanäle 66 bis 70 sind in axialer Richtung der Bohrung 78 versetzt. Darüber hinaus ist noch eine Versetzung in Umfangsrichtung der Bohrung vorgesehen, so daß die inneren Mündungen bei beiden Ausführungsbeispielen entlang einer Wendel bzw. schraubenförmigen Mantellinie der Bohrung 78 angeordnet sind. Des weiteren ersieht man beispielsweise aus Fig. 4, daß die Bohrung 78 für das Steuerorgan 77 mit dem weiterführenden Gehäuse-Längskanal 16 bzw. dem Verbindungsstück 17 unmittelbar strömungsverbunden ist. Genauer gesagt ist es so, daß die Bohrung 78 den Kanal 16 bzw. 17 kreuzt und vorzugsweise senkrecht hierzu verläuft. Dies führt dazu, daß die geometrischen Achsen des ersten und zweiten Drosselventils sowie des einstellbaren Steuerventils 65 parallel zueinander verlaufen und sie zweckmäßigerweise auch in einer gemeinsamen Ebene angeordnet sind.

Aus dem Vorstehenden wird deutlich, daß, ausgehend von einer völlig eingeschraubten Stellung des Steuerorgans 77, beim Ausführungsbeispiel nach Fig. 4 mit dem Herausschrauben des Steuerorgans nacheinander eine innere Mündung nach der anderen freigegeben wird.

Im Gegensatz dazu besitzt das Steuerorgan 77 des Ausführungsbeispiels nach den Fign. 1 und 2 ein bolzenförmiges Teilstück 82, welches sich über einen Bereich der Bohrung 78 erstreckt, innerhalb dem sich die inneren Mündungen 72 bis 76 der Abströmkanäle 66 bis 70 befinden. Weil dieses Steuerorgan 77 lediglich drehbar, aber unverschiebbar ist, überdeckt der Außenmantel dieses bolzenförmigen Teilstücks 82 die inneren Mündungen 72 bis 76 in jeder Drehstellung und schließt sie auch alle ab. Sie können jedoch wegen der in den Außenmantel dieses bolzenförmigen Teilstücks 82 eingearbeiten Steuernut 83 durch eine entsprechende Drehung des Steuerorgans 77 einzeln "freigegeben" werden. Die Steuernut ist in Fig. 2 nach unten hin randoffen, d.h. ihr unteres Ende steht in hydraulischer Verbindung mit dem inneren Ende der Bohrung 78 und damit auch dem weiterführenden Gehäuse-Längskanal 16. Wegen der schraubenförmigen Anordnung der inneren Mündungen 72 bis 76 hat auch die Steuernut 83 eine Wendelform. Sie ist so gewählt, daß nur jeweils eine innere Mündung in hydraulische Verbindung mit dem Kanal 16 gebracht werden kann.

Während bei der Ausführungsform nach Fig. 2 das Verschlußorgan 77 des einstellbaren Steuerventils 65 keine Bewegung in Achsrichtung durchführt, also von außen immer gleich gut zugänglich ist, dringt das Verschlußorgan 77 der Fig 4 beim Drehen mehr oder weniger tief in die Bohrung 78 ein. Dies ist im Hinblick auf die Betätigung, beispielsweise mittels eines Schlüssels, Schraubendrehers od. dgl. nicht sehr willkommen. Aus diesem Grunde kann man bei dieser Variante das Verschlußorgan 77 etwas kürzer ausbilden und über eine Gewindeverbindung mit einem drehbar, aber unverschiebbar, in der Bohrung 78 gelagerten, nicht gezeigten Betätigungsorgan kuppeln. Es muß dann aber längsverschiebbar, jedoch undrehbar in der Bohrung geführt sein. Über die Gewindeverbindung, beispielsweise eine Gewindebohrung, im Verschlußorgan und einen Gewindezapfen am Betätigungsorgan erreicht man durch Drehen des letzteren in der einen Drehrichtung eine Einwärtsbewegung und durch Drehen in der Gegenrichtung eine Auswärtsbewegung des Verschlußorgans 77.

Da man von außen die Stellung der Steuernut 83 oder der Steuerkante 81, insbesondere bei Verwendung eines Betätigungsorgans, nicht ohne weiteres erkennen kann, sieht eine Weiterbildung dieses Türschließers vor, daß rings um die Mündung der Bohrung 78 Markierungen in Form einer Skala od. dgl. angebracht werden und sich am äußeren Ende des Verschlußorgans bzw. seines Betätigungsorgans eine zugehörige Ablesemarke befindet. Die Anordnung kann auch umgekehrt getroffen werden. Auf diese Weise ist eine genaue Einstellung möglich, auf die es insbesondere bei der Ausführungsvariante nach Fig. 2 ankommt. Sofern platz vorhanden ist, kann man oben unmittelbar den Öffnungswinkel der Tür angeben, bis zu welchem sie automatisch schließt.

Die Wirkungsweise dieses Türschließers ist folgendermaßen, wobei zwei Fälle zu unterscheiden sind. Im ersten Falle ist das zweite Drosselventil 18 geöffnet. Dies bedeutet, daß eine hydraulische Feststellung der Tür nicht stattfindet.

Beim Öffnen der Tür wird über das Drehglied des Türschließers und den Umsetzmechanismus für die Drehbewegung in die Verschiebebewegung der Kolben 1 im Sinne des Pfeils 3 (Fig. 1) verschoben. Der äußere Ring des zweiteiligen Kolbenrings 28 gleitet dabei zunächst über die Querbohrung 27 des dritten Drosselventils 22 und dann über die äußeren Mündungen 71 der Abströmkanäle des Steuerventils 65. Die Kolbenbewegung endigt jedoch, bevor der Kolbenring 28 die Querbohrungen 19 und 30 des zweiten Drosselventils 18 und des vierten Drosselventils 23 erreicht. Durch das Verschieben des Kolbens 1 wird die hydraulische Flüssigkeit aus dem vorderen Zylinderraum 6 verdrängt. Sie fließt durch das zweite Überdruckventil 47 und die Radialschlitze 52 in den hinteren Zylinderraum 7. Die Tür ist nunmehr weit über 90° geöffnet. Gibt man sie jetzt frei, so drückt die Rückstellfeder 5 den Kolben 1 und alle bewegungsmäßig damit gekuppelten Teile in die aus Fig. 1 ersichtliche Ausgangslage zurück. Damit verkleinert sich das Volumen des hinteren Zylinderraums 7 und dies erfordert ein Zurückströmen der zuvor beim Türöffnen eingetretenen Flüssigkeitsmenge. Sie nimmt jedoch nicht den Weg über das zweite Überdruckventil 47, weil dieses als Rückschlagventil arbeitet, sondern über den Gehäuse-Längskanal 14, 16 und das zweite Drosselventil 18. Sobald der Kolben weit genug zurückgelaufen ist und der Kolbenring 28 der Reihe nach die äußeren Mündungen 71 der Abströmkanäle 66 bis 70 bzw. die Mündung des "eingestellten" Abströmkanals freigegeben hat, kann das Medium auch über diesen Weg in den vorderen Zylinderraum 6 strömen. Weil das den Strömungsweg bestimmende Steuerventil einen größeren Durchströmquerschnitt hat als das zweite Drosselventil, strömt zumindest der Großteil der rückströmenden Flüssigkeit über das Steuerventil 65.

Beim weiteren Schließen der Tür wird schließlich auch noch der dritte Kanal bzw. dessen Querkanal 27 freigegeben, so daß in der Endphase des Türschließens das Medium auch noch über den dritten Kanal und das dritte Drosselventil in den vorderen Zylinderraum 6 zurückströmen kann. Dies bewirkt ein beschleunigtes Schließen in der Endphase und eine starke Abnahme der Drosselwirkung, so daß der Türschließer ein ausreichendes Drehmoment zum Betätigen einer Schloßfalle an der Tür zur Verfügung stellt.

Im zweiten Anwendungsfall ist das zweite Drosselventil 18 geschlossen. Wird die Tür lediglich um einen Winkel von beispielsweise 80° geöffnet, so sind alle äußeren Mündungen 71 der Abströmkanäle 66 bis 70 des Steuerventils 65 vom Kolben bzw. Kolbenring 28 noch freigegeben, falls die einstellbaren Öffnungswinkel am Steuerventil 65 größer als z.B. 80° sind. Deshalb schließt sich die Tür nach Wegfall der Betätigungskraft allein aufgrund der Kraft der Rückstellfeder 5, wobei das Medium über das Drosselventil 12 und die Mündug 71 in den vorderen Zylinderraum strömen kann.

Bei einem im genannten Falle 80° übersteigenden Öffnungswinkel der Tür, der auch den maximalen Einstellwinkel am Steuerventil 65 übertrifft, sind nicht nur der dritte und erste Kanal verschlossen, sondern wegen des geschlossenen zweiten Drosselventils 18 auch der zweite Kanal. Das bedeutet, daß über diese Kanäle kein Öl od. dgl. vom hinteren in den vorderen Zylinderraum 6 zurückströmen kann. Die Tür bleibt also hydraulisch gesichert in einer Offenstellung. Nun besteht aber noch eine hydraulische Verbindung zwischen dem vorderen und hinteren Zylinderraum über das vierte Drosselventil 23 und den vierten Kanal 37. Außer dem vierten Drosselventil 23 liegt im vierten Kanal 37 auch noch das erste Überdruckventil 34. Bei geschlossener Tür und bei einer Türöffnung von z.B. weniger als 80° bis 90° ist dessen Einlaß 36 durch das Hilfsventil 40 geschlossen. Bei einer Türöffnungsweite über 80° bis 90° hebt der Dichtring 43 von seiner Gegendichtfläche am Zylinderboden 44 ab, so daß der vierte Kanal 37 lediglich noch durch das erste Überdruckventil 34 geschlossen ist.

Wird nunmehr die Tür vom Benutzer von der festgestellten, 80° bis 80° bis 90° übertreffenden Öffnungsstellung in Richtung der Schließstellung zurückgedreht, so hat dies eine Kolbenbewegung entgegen dem Pfeil 3 zur Folge. Dadurch steigt der Druck im Zylinderraum 7 an und öffnet das Verschlußorgan des ersten Überdruckventils 34 gegen den Widerstand seiner Belastungsfeder 57. Damit ist der vierte Kanal 37 frei, und das Medium kann gedrosselt vom vierten Drosselventil 23 in den vorderen Zylinderraum 6 zurückströmen.

Am Steuerventil 65 kann man erfindungsgemäß und in sehr vorteilhafter Weise verschiedene Öffnungswinkel der Tür einstellen, bis zu denen sie noch automatisch schließt. Dies hängt, wie gesagt, in erster Linie damit zusammen, daß die inneren Mündungen 71 der Abströmkanäle 76 bis 60 des Steuerventils 65 zumindest in Längsrichtung des Zylinders 2 versetzt angeordnet sind. Infolgedessen gibt es Öffnungsstellungen, bei denen der Kolbenring noch nicht an allen äußeren Mündungen vorbeigelaufen ist. Wenn beispielsweise lediglich noch die drehgliednächste vom Kolbenring noch nicht erreicht worden ist und außerdem am einstellbaren Steuerventil der zugehörige Abströmkanal durch entsprechende Betätigung des Steuerventils "angeschlossen", also nicht abgesperrt worden ist, so kann das Medium über diesen Abströmkanal zurückströmen und die Tür noch automatisch schließen. Mit Hilfe des einstellbaren Steuerventils 65 kann man beispielsweise Öffnungswinkel wählen, die, beginnend mit der 80°-Öffnungsstellung, jeweils um z.B. 10° auseinanderliegen. Im Falle des Ausführungsbeispiels nach Fig. 2 ist dann je nach Einstellung des Steuerventils 65 einer der fünf Abströmkanäle durchströmbar, während die anderen vier abgesperrt sind. Wenn der zu dieser Einstellung des Steuerventils gehörige Drehwinkel der Tür überschritten ist, so bleibt sie hydraulisch verriegelt.

Bei der in den Fign. 3 und 4 gezeigte Variante werden durch entsprechende Einstellung des Steuerventils 65 eine, zwei oder mehr innere Mündungen verschlossen, andererseits bleiben ein, zwei oder drei Abströmkanäle für den Durchfluß frei. Hinsichtlich der Wirkung besteht aber bei der Schließbewegung der Tür kein Unterschied zu der in den Fign. 1 und 2 gezeigten Variante, weil beispielsweise bei der Freigabe der drei drehgliedfernen äußeren Mündungen 71 der entgegen dem Pfeil 3 zurückbewegte Kolben 1 zunächst die mittlere der im Ausführungsbeispiel vorhandenen fünf äußeren Mündungen erreicht und dies ist in der Wirkung gleich mit der Wahl des mittleren Abströmkanals beim Ausführungsbeispiel nach Fig. 2. Mit zunehmendem Schließen der Tür werden bei der Variante nach den Fign. 3 und 4 nacheinander auch noch die beiden anderen, vom Drehglied noch weiter weg liegenden äußeren Mündungen freigegeben.

Beim Öffnen der Tür sind zwar im genannten Beispiel durch das Steuerorgan 77 auch drei innere Mündungen und somit die zugehörigen drei Abströmkanäle freigegeben, jedoch ist dies insofern ohne Bedeutung, als beim Öffnen der Tür durch den Kolbenring ein Abströmkanal nach dem anderen abgesperrt wird, und zwar beginnend mit dem Abströmkanal, dessen äußere Mündung vom Drehglied den größten Abstand hat. Wenn also der Kolbenring die beiden drehgliedfernen äußeren Mündungen absperrte die mittlere jedoch noch nicht erreicht hat und am Steuerventil 65 ein Winkel gewählt wurde, zu welchem der mittlere Abströmkanal gehört, so kann die Tür noch automatisch schließen. Entscheidend ist die Zuordnung der Steuerkante des Kolbenrings zu der dem Drehglied am nächsten liegenden äußeren Mündung 71.

Sobald beim vorne genannten Ausführungsbeispiel die 80°-Öffnungsstellung erreicht ist, verschließt der Dichtring 43 des Hilfsventils 40 die Einlaßbohrung 36 des ersten Überdruckventils 34. Dafür ist aber die äußere Mündung 71 des "ausgewählten" Abströmkanals und somit auch der Durchfluß durch den ersten Kanal 14 freigegeben, so daß das rückströmende Medium nunmehr durch den ersten Kanal 14 und das erste Drosselventil 12 zum vorderen Zylinderraum 6 strömen kann. Am Ende der Schließbewegung wird schließlich auch noch der dritte Kanal 27 freigegeben.

Das Hilfsventil und die Überdruckventile arbeiten, wie gesagt, in der Art von Rückschlagventilen, d.h. sie öffnen, wenn der herrschende Druck eine größere Kraft auf ihr Verschlußorgan ausübt als die in Gegenrichtung wirkende Schließfeder. Beim Öffnen der Tür entsteht durch die Kolbenbewegung ein Überdruck im vorderen Zylinderraum, während beim Schließen der Tür der hintere Zylinderraum 7 unter Überdruck kommt. Bei weitgeöffneter Tür wirkt dieser Überdruck, wie vorstehend beschrieben, auf das Verschlußorgan 56 des ersten Überdruckventils 1 ein. Zugleich wirkt er aber auch am Verschlußorgan 54 des dritten Überdruckventils 53. Der hydraulische Weg geht dabei über den oder die Radialschlitze 52 und die Öffnung des rohrförmigen Ansatzes zur Zentrierung der Belastungsfeder 51. Die Belastungsfeder 55 des dritten Überdruckventils 53 und diejenige 57 des ersten Überdruckventils 34 sind nun so aufeinander abgestimmt, daß das dritte Überdruckventil 53 bei einem höheren Druck öffnet als das erste Überdruckventil 34, was man schon allein an der Dimensionierung der Federn in der Zeichnung ablesen kann. Bei starker Drosselung der in den vorderen Zylinderraum 6 rückströmenden Flüssigkeit und einer hohen, von Hand auf die Tür aufgegebenen Schließkraft wird der Druck im hinteren Zylinderraum 7 groß genug, um auch das dritte Überdruckventil 53 zu öffnen. In diesem Falle steht dann ein genügend großer Rückströmquerschnitt zur Verfügung, der die eingestellte starke Drosselung mildert bzw. aufhebt. Das dritte Überdruckventil 53 kann selbstverständlich von jeder Öffnungsstellung der Tür aus wirksam sein im Gegensatz zum ersten Überdruckventil 34, das erst ab einem Öffnungswinkel der Tür von beispielsweise 80° "freigegeben" ist.

Das erste Überdruckventil 34 hat eine stabile Offenlage. Seine Einlaßbohrung 36 hat einen kleinen Querschnitt, so daß die Kraft bei geschlossenem Ventil relativ klein ist. Sobald sich aber das Ventil 34 öffnet, wirkt die Flüssigkeit gegen eine größere Fläche, wodurch dann eine geringere Kraft zum Offenhalten erforderlich ist. Nachdem im vierten Kanal durch das vierte Drosselventil 23 ein Gegendruck herrscht, schließt das erste Drosselventil 34 erst dann wieder, wenn die hydraulische Flüssigkeit über einen anderen Weg abströmen kann oder aber, wenn man die Tür in einer Zwischenstellung anhält, bevor der "eingestellte" Abströmkanal des Steuerventils 65 freigegeben ist. Besonders vorteilhaft ist es, daß die Schließgeschwindigkeit des Türflügels im Bereich über beispielsweise 80° bis 90° aufgrund der Verwendung des vierten Drosselventils 23 eingestellt werden kann. Der erwähnte Außenbund 48 des zweiten Überdruckventils 47 ist außen nicht kreisrund, sondern sternförmig. Man erreicht dadurch in sehr vorteilhafter Weise, daß die Dämpfungsflüssigkeit beim Überströmen in den hinteren Zylinderraum 7 nicht so stark verwirbelt wird.

## Patentansprüche

1. Türschließer mit einem mit der Tür verbindbaren Drehglied, dessen Bewegung in eine Verschiebebewegung einer Kolbenstange (4) umsetzbar ist, wobei sich am drehgliedfernen Ende der Kolbenstange ein in einem Zylinder (2) gegen die Kraft einer Rückstellfeder (5) verschiebbarer Kolben (1) befindet, wobei ferner vom Kolben beim Öffnen der Tür eine hydraulische Flüssigkeit von dem die Kolbenstange aufnehmenden vorderen Zylinderraum (6) durch ein Überdruckventil (47), insbesondere Rückschlagventil, in einen hinteren Zylinderraum (7) gedrückt wird, von welchem sie beim Drehen der Tür in Schließrichtung über einen ersten Gehäusekanal (14) sowie ein darin eingesetztes erstes Drosselventil (12) und ein zweites, absperrbares Drosselventil (18), welches mit letzterem über einen weiterführenden Gehäuse-Längskanal (16) hydraulisch verbunden ist, in den vorderen Zylinderraum (6) zurückströmt, wobei außerdem die Mündung des Rückströmkanals (19) zwischen dem zweiten Drosselventil (18) und dem vorderen Zylinderraum (6) bei jedem Öffnungswinkel der Tür frei ist und wobei ferner bei abgesperrtem zweitem Drosselventil (18) der hintere und der vordere Zylinderraum über einen dritten Kanal mit mindestens einem weiteren Drosselventil (23) sowie wenigstens einem zum vorderen Zylinderraum (6) durchströmbaren Überdruckventil (34) strömungsverbunden sind, dadurch gekennzeichnet, daß in den weiterführenden Gehäuse-Längskanal (16) zwischen dem ersten (12) und dem zweiten Drosselventil (18) ein einstellbares Steuerventil (65) eingesetzt ist, dessen Abströmseite mit mehreren Abströmkanälen (66 bis 70) hydraulisch verbunden ist, deren dem vorderen Zylinderraum (6) zugeordnete äußere Mündungen (71) in Zylinderlängsrichtung versetzt angeordnet sind und deren innere Mündungen (72 bis 76) durch das Verschlußorgan (77) des Steuerventils (65) verschließbar sind, wobei das Verschlußorgan (77) nur jeweils eine innere Mündung oder wenigstens eine freigibt, wobei im letzteren Falle die mit der vom Drehglied am weitesten entfernten äußeren Mündung verbundene innere Mündung jeweils als erste freigebbar ist, und daß sämtliche äußeren Mündungen (71) vom Drehglied weiter entfernt sind als diejenige des Rückströmkanals (19) des zweiten Drosselventils (18).

2. Tüschließer nach Anspruch 1, dadurch gekennzeichnet, daß das Verschlußorgan des Steuerventils (65) als in einer Bohrung (78) des Zylinders (2) verschiebbares und/oder drehbares Steuerorgan (77) ausgebildet ist und die inneren Mündungen (72 bis 76) der Abströmkanäle (66 bis 70) durch das Steuerorgan einzeln oder nacheinander freigebbar sind.

3. Türschließer nach Anspruch 2, dadurch gekennzeichnet, daß das Steuerorgan (77) in axialer Richtung seiner Bohrung (78) verschiebbar und/oder darin drehbar sowie mit einer Steuerkante (81), Steuernut (83) od. dgl. versehen ist.

4. Türschließer nach Anspruch 3, dadurch gekennzeichnet, daß die inneren Mündungen (72 bis 76) der Abströmkanäle (66 bis 70) in axialer Richtung der Bohrung (78) versetzt und das Steuerorgan (77) wenigstens verschiebbar ist.

5. Türschließer nach Anspruch 4, dadurch gekennzeichnet, daß das Steuerorgan (77) mit einer in Umfangsrichtung verlaufenden, insbesondere kreisförmigen, Steuerkante (81) versehen ist und die Bohrung (78) für das Steuerorgan (77) mit dem weiterführenden Gehäuse-Längskanal (16) vorzugsweise unmittelbar strömungsverbunden ist.

6. Türschließer nach wenigstens einem der Ansprüche 2 bis 5, dadurch gekennzeichnet, daß das Steuerorgan (77) in einem Gewinde (80) der Bohrung (78) verschraubbar ist.

7. Türschließer nach wenigstens einem der Ansprüche 2 bis 6, dadurch gekennzeichnet, daß das Steuerorgan (77) verschiebbar, aber undrehbar in der Bohrung (78) gelagert und über eine Gewindeverbindung mit einem Betätigungsorgan gekuppelt ist, welches in der Bohrung (78) drehbar, aber unverschiebbar gelagert ist.

8. Türschließer nach Anspruch 2 oder 3, dadurch gekennzeichnet, daß das Steuerorgan (77) drehbar, aber unverschiebbar in der Bohrung (78) gelagert ist und die inneren Mündungen (72 bis 76) der Abströmkanäle (66 bis 70) wenigstens in Umfangsrichtung versetzt angebracht sind, wobei sich das Steuerorgan (77) oder ein bolzenförmiges Teilstück (82) desselben über den Bereich der inneren Mündungen erstreckt und diese abdeckt, und daß am Außenmantel des Steuerorgans oder dessen bolzenförmigen Teilstücks (82) eine Steuernut (83) angebracht ist, deren eines Ende zum weiterführenden Gehäuse-Längskanal (16) hin offen ist, wobei die Steuernut (83) durch Drehen des Steuerorgans (77) jeweils einer inneren Mündung (72 bis 76) zuordnenbar ist.

9. Türschließer nach wenigstens einem der Ansprüche 2 bis 8, dadurch gekennzeichnet, daß die inneren Mündungen (72 bis 76) in axialer und in Umfangsrichtung der Bohrung (78) versetzt, inbesondere entlang einer schraubenförmigen Mantellinie der Bohrungen angeordnet sind.

10. Türschließer nach wenigstens einem der Ansprüche 2 bis 7, gekennzeichnet durch einen die Steuerkante (81) gegen den weiterführenden Gehäuse-Längskanal (16) hin überragenden Anschlagzapfen (82) mit reduziertem Querschnitt.

11. Türschließer nach wenigstens einem der Ansprüche 2 bis 10, gekennzeichnet durch Markierungen am Zylinder (2) im Bereich der äußeren Mündung der Bohrung (78) für das Steuerorgan (77) und eine Ablesemarke an letzterem oder an seinem Betätigungsorgan.

## Claims

1. A door closer with, adapted to be connected to the door, a rotary member the movement of which can be converted into a displacement movement of a piston rod (4), there being at the end of the piston rod which is remote from the rotary member a piston (1) displaceable in a cylinder (2) against the force of a restoring spring (5), and in which furthermore, upon opening of the door, a hydraulic fluid can be forced from the front cylinder space (6) which accommodates the piston rod through a pressure-relief valve (47), particularly a non-return valve, into a rear cylinder space (7) from which, when the door is rotated into the closure direction, it passes through a first housing passage (14) and a first throttle valve (12) inserted therein and a second shut-off throttle valve (18) which is hydraulically connected to the latter via an onwardly-conveying longitudinal passage (16) in the housing, and flows back into the front cylinder space (16), the mouth of the return flow passage (19) between the second throttle valve (18) and the front cylinder space (16) being clear at any angle of opening of the door and in which furthermore, when the second throttle valve (18) is shut off, the rear and the front cylinder space are via a third passage connected for flow to at least one further throttle valve (23) and at least one over-pressure valve (34) which can accommodate a flow through to the front cylinder space (6), characterised in that in the onwardly conveying longitudinal passage (16) in the housing, between the first (12) and the second throttle valve (18) there is incorporated an adjustable control valve (65), of which the discharge side is hydraulically connected to a plurality of outlet passages (66 to 70) of which the outer mouths (71) associated with the front cylinder space (6) are offset in the longitudinal direction of the cylinder, their inner mouths (72 to 76) being adapted to be closed by the closure member (77) of the control valve (65), the closure member (77) only opening up in each case one inner mouth or at least one, whereby in the latter case the inner mouth which is connected to the outer mouth which is farthest removed from the rotary member being in each case the first which is freely negotiable, all the outer mouths (71) being farther removed from the rotary member than that of the return flow passage (19) of the second throttle valve (18).

2. A door closer according to Claim 1, characterised in that the closure member of the control valve (65) is constructed as a control member (77) which is rotatable and/or which is displaceable in a bore (78) of the cylinder (2), the inner mouths (72 to 76) of the discharge passages (66 to 70) being adapted to be opened up individually or serially by the control member.

3. A door closer according to Claim 2, characterised in that the control member (77) is displaceable in an axial direction of its bore (78) and/or is rotatable therein and is provided with a control edge (81), a control groove (83) or the like.

4. A door closer according to Claim 3, characterised in that the inner mouths (72 to 76) of the discharge passages (66 to 70) are offset in the axial direction of the bore (78), and in that the control member (77) is at least displaceable.

5. A door closer according to Claim 4, characterised in that the control member (77) is provided with a peripherally extending and in particular circular control edge (81) and in that the bore (78) for the control member (77) is preferably directly connected for flow to the onwardly conveying longitudinal passage (16) through the housing.

6. A door closer according to at least one of Claims 2 to 5, characterised in that the control member (77) is adapted to be screwed into a screw thread (80) in the bore (78).

7. A door closer according to at least one of Claims 2 to 6, characterised in that the control member (77) is displaceably but non-rotatably mounted in the bore (78) and is coupled by a screw thread to an actuating member which is rotatably but non-displaceably mounted in the bore (78).

8. A door closer according to Claim 2 or 3, characterised in that the control member (77) is rotatably but non-displaceably mounted in the bore (78), and in that the inner mouths (72 to 76) of the discharge passages (66 to 70) are offset at least in a peripheral direction, the control member (77) or a bolt-like part (82) thereof extending over the region of the inner mouths and covering them and in that on the outer shell of the control member or of its bolt-shaped part (82) there is a control groove (83), one end of which is open towards the onwardly conveying longitudinal passage (16) in the housing, the control groove (83) being adapted by rotation of the control member (77) to be associated with in each case one inner mouth (72 to 76).

9. A door closer according to at least one of Claims 2 to 8, characterised in that the inner mouths (72 to 76) are offset in an axial and in a peripheral direction of the bore (78), particularly being disposed along a helical generatrix of the bores.

10. A door closer according to at least one of Claims 2 to 7, characterised by, projecting beyond the control edge (81) in the direction of the onwardly conveying housing longitudinal passage (16), abutment studs (82) of reduced cross-section.

11. A door closer according to at least one of Claims 2 to 10, characterised by markings on the cylinder (2) in the region of the outer mouth of the bore (78) for the control member (77) and by a reading mark on the latter or on its actuating member.

## Revendications

1. Ferme-porte comprenant un organe tournant qui peut être relié à la porte et dont le mouvement peut être converti en un mouvement de coulissement d'une tige de piston (4), cependant qu'un piston (1) pouvant coulisser dans un cylindre (2) à l'encontre de la force d'un ressort de rappel (5) se trouve à l'extrémité de la tige de piston qui est éloignée de l'organe tournant, qu'en outre, lors de l'ouverture de la porte, un liquide hydraulique est poussé par le piston de la chambre antérieure (6) du cylindre qui reçoit la tige de piston à travers une soupape de surpression (47), et en particulier une soupape antiretour, jusque dans une chambre postérieure (7) du cylindre depuis laquelle il reflue dans la chambre antérieure (6) du cylindre lors de la rotation de la porte dans la direction de fermeture en passant par un premier canal de boîtier (14), ainsi que par une première soupape d'étranglement (12) qui y est insérée et par une deuxième soupape d'étranglement (18) qui peut être fermée et qui est reliée hydrauliquement à cette dernière par l'intermédiaire d'un canal longitudinal de continuation (16) du boîtier, qu'en outre l'embouchure du canal de retour (19) entre la deuxième soupape d'étranglement (18) et la chambre antérieure (6) du cylindre est libre pour tout angle d'ouverture de la porte, et qu'en outre, lorsque la deuxième soupape d'étranglement (18) est fermée, les chambres postérieure et antérieure du cylindre peuvent être reliées en ce qui concerne l'écoulement par l'intermédiaire d'un troisième canal comprenant au moins une autre soupape d'étranglement (23), ainsi qu'au moins une soupape de surpression (34) pouvant être traversée vers la chambre antérieure (6) du cylindre, caractérisé par le fait que, dans le canal longitudinal de continuation (16) du boîtier, entre la première soupape d'étranglement (12) et la deuxième (18), est insérée une soupape de commande (65) réglable dont le côté de l'échappement est relié hydrauliquement à plusieurs canaux d'échappement (66 à 70) dont les embouchures extérieures (71) associées à la chambre antérieure (6) du cylindre sont disposées en étant décalées dans la direction longitudinale du cylindre et dont les embouchures intérieures (72 à 76) peuvent être fermées par l'organe de fermeture (77) de la soupape de commande (65), cependant que l'organe de fermeture (77) ne libère à chaque fois qu'une embouchure intérieure ou une au moins, et que, dans ce dernier cas, l'embouchure intérieure reliée à l'embouchure extérieure qui est la plus éloignée de l'organe tournant peut être à chaque fois libérée la première, et par le fait que les embouchures extérieures (71) sont toutes plus éloignées de l'organe tournant que celle du canal de retour (19) de la deuxième soupape d'étranglement (18).

2. Ferme-porte selon la revendication 1, caractérisé par le fait que l'organe de fermeture de la soupape de commande (65) est réalisé sous la forme d'un organe de commande (77) qui peut coulisser et/ou tourner dans un perçage (78) du cylindre (2), et que les embouchures intérieures (72 à 76) des canaux d'échappement (66 à 70) peuvent être libérées individuellement ou l'une après l'autre par l'organe de commande.

3. Ferme-porte selon la revendication 2, caractérisé par le fait que l'organe de commande (77) peut coulisser dans la direction axiale de son perçage (78) et/ou qu'il peut y tourner, et qu'il est muni d'un bord de commande (81), d'une rainure de commande (83) ou similaire.

4. Ferme-porte selon la revendication 3, caractérisé par le fait que les embouchures intérieures (72 à 76) des canaux d'échappement (66 à 70) sont décalées dans la direction axiale du perçage (78), et que l'organe de commande (77) est au moins coulissant.

5. Ferme-porte selon la revendication 4, caractérisé par le fait que l'organe de commande (77) est muni d'un bord de commande (81), en particulier en forme de cercle, qui s'étend dans la direction de la périphérie, et que le perçage (78) destiné à l'organe de commande (77) est en communication, de préférence directement, avec le canal longitudinal de continuation (16) du boîtier.

6. Ferme-porte selon l'une au moins des revendications 2 à 5, caractérisé par le fait que l'organe de commande (77) peut être vissé dans un filetage (80) du perçage (78).

7. Ferme-porte selon l'une au moins des revendications 2 à 6, caractérisé par le fait que l'organe de commande (77) est monté dans le perçage (78) en pouvant coulisser, mais non tourner, et qu'il est accouplé par l'intermédiaire d'une liaison par vis à un organe d'actionnement qui est monté dans le perçage (78) en pouvant tourner, mais non coulisser.

8. Ferme-porte selon la revendication 2 ou 3, caractérisé par le fait que l'organe de commande (77) est monté dans le perçage (78) en pouvant tourner, mais non coulisser, et que les embouchures intérieures (72 à 76) des canaux d'échappement (66 à 70) sont ménagées en étant décalées au moins dans la direction de la périphérie, l'organe de commande (77) ou une partie en forme de goujon (82) de celui-ci s'étendant sur la région des embouchures intérieures et recouvrant celles-ci, et par le fait qu'est ménagée sur la surface latérale extérieure de l'organe de commande, ou de sa partie en forme de goujon (82), une rainure de commande (83) dont une extrémité est ouverte vers le canal longitudinal de continuation (16) du boîtier, la rainure de commande (83) pouvant être associée à chaque fois à une embouchure intérieure (72 à 76) par rotation de l'organe de commande (77).

9. Ferme-porte selon l'une au moins des revendications 2 à 8, caractérisé par le fait que les embouchures intérieures (72 à 76) sont disposées en étant décalées dans la direction axiale du perçage (78) et dans la direction de sa périphérie, en particulier le long d'une ligne hélicoïdale de la surface latérale des perçages.

10. Ferme-porte selon l'une au moins des revendications 2 à 7, caractérisé par un goujon de butée (82) à section transversale réduite qui fait saillie au-delà du bord de commande (81) vers le canal longitudinal de continuation (16) du boîtier.

11. Ferme-porte selon l'une au moins des revendications 2 à 10, caractérisé par des repères sur le cylindre (2) dans la région de l'embouchure extérieure du perçage (78) destiné à l'organe de commande (77), et par un index sur ce dernier ou sur son organe d'actionnement
